# FASCICULE DE BREVET EUROPEEN

(11) **EP 0 543 067 B1**
(45) Date de publication et mention de la délivrance du brevet: **19.07.1995**
(21) Numéro de dépôt: 91440098.1
(22) Date de dépôt: 21.11.1991
(51) Int. Cl.: A47B 21/00

(54) **Bloc de connexion électrique monté dans une colonne d'appui d'un meuble de bureau**
In einer Stützsäule für Büromöbel eingebauter elektrischer Verbindungsblock
Electric connecting block mounted into a supporting column of an office furniture piece

(43) Date de publication de la demande: 26.05.1993
(73) Titulaire: STEELCASE STRAFOR (S.A.), F-67200 Strasbourg (FR)
(72) Inventeur: Fussler, Philippe, F-67000 Strasbourg (FR)
(74) Mandataire: Bossard, Jacques-René

(56) Documents cités:
- DE-A- 3 603 465
- DE-U- 8 618 208
- DE-U- 9 002 294

## Description

La présente invention concerne un nouveau système de construction modulaire de meubles de bureaux tels que, notamment, celui décrit dans le Brevet Européen EP-A-504533, cet aménagement visant les moyens de guidage et de connexion de l'ensemble des conducteurs d'alimentation des différents appareils électriques répartis sur un plan de travail, tels que appareils d'éclairage, téléphones, matériels informatiques et analogues.

Le problème qui se pose avec ces systèmes découle de la multiplicité de ces appareils, réunis sur un même plan de travail relativement exigü, et dont les alimentations sont par nature indépendantes, ce qui créé un risque d'enchevêtrement des divers types de conducteurs cheminant entre des points séparés sur ledit plan de travail.

Une solution à ce problème a été proposée par le USP 4535703, selon lequel les différents conducteurs sont guidés horizontalement dans des profilés en matière plastique montés entre la périphérie du plan de travail et les murs contre lesquels est monté ledit plan de travail.

Une autre solution est proposée dans le FR-A-2655251 de la Déposante, selon lequel lesdits conducteurs sont guidés depuis le sol jusqu'au point le plus proche de chaque appareil par un ensemble de profilés métalliques constituant ensemble le châssis supportant ledit plateau sur le sol.

Une autre solution est également proposée dans le DE-U-9002294 ainsi que dans le DE-A 3603465, ces deux documents divulguant des systèmes de construction modulaire de meubles de bureaux comportant les éléments du système tel que défini dans le préambule de la Revendication 1.

La solution proposée selon la présente invention consiste à tirer parti de l'un des éléments d'un système de construction modulaire tel que rappelé ci-dessus pour créer, au niveau même du plan de travail, un connecteur commun amovible et interchangeable, d'accès commode sans pour autant affecter l'esthétique dudit élément.

L'élément visé dans la présente invention est la colonne destinée à l'origine à former, sur une fraction inférieure de sa hauteur, un appui pour l'angle d'un plateau remplissant la fonction du plan de travail, et au-dessus de ce niveau d'appui, un accès aux conducteurs d'alimentation des matériels disposés sur ce plateau. Toutefois, dans ce double rôle connu, les prises de connection desdits matériels auxdits conducteurs sont simplement prévues sur la face avant de la colonne, c'est à dire fixes et non dissimulées.

Selon l'invention, dans une telle colonne, la face avant, de préférence associée au couvercle horizontal du haut de la colonne verticale, est purement décorative, et montée coulissante sur les parois arrière de la colonne le long de glissières verticales pratiquées sur les arêtes avant de ces parois, tandis que l'ensemble des conducteurs précités est réuni à un bloc de connexion unique constituant un tiroir monté coulissant verticalement dans l'angle arrière de la colonne, de manière à pouvoir être extrait et éventuellement remplacé en fonction du nombre et de la nature desdits conducteurs.

On va décrire l'invention plus en détail en se référant au dessin annexé, sur lequel :
La figure 1 montre l'angle d'un bureau construit conformément au système précité, et comportant une colonne selon l'invention.
La figure 2 montre la colonne seule, vue de face, la pièce de fermeture étant extraite et représentée à la figure 2a.
La figure 3 montre la portion supérieure d'un premier mode de réalisation de la colonne selon l'invention, la façade avant étant retirée.
La figure 4 illustre l'extraction du tiroir formant bloc de connexion dans le mode de réalisation de la figure 3, vu par l'avant.
La figure 5 est une vue semblable à la figure 4, vue par l'arrière.
La figure 6 est une vue semblable à la figure 3, d'un second mode de réalisation.
La figure 7 montre le bloc de connexion de la figure 6, complètement extrait et,
La figure 8 montre une variante du bloc de connexion de la figure 7.

Comme on le voit aux figures 1 et 2, l'invention vise une colonne désignée par la référence générale C et présentant la géométrie suivante :
Sur la portion inférieure de sa hauteur, elle consiste en un prisme vertical à base carrée (1), puis sur la portion supérieure, elle consiste en un prisme à base triangulaire (2), laissant subsister une section triangulaire (3) servant d'appui à un angle d'un plateau (4), de façon connue.

Selon l'invention, le prisme (2) se compose d'un couple de parois arrière fixes (5, 5') et d'une pièce coulissante (figure 2a) comportant une façade avant (6) et un couvercle (7). La pièce (6 - 7) coulisse verticalement dans des glissières (8, 8') pratiquées dans des rebords verticaux avant des faces (5, 5'), de manière à obturer complètement le volume dudit prisme triangulaire. La façade (6) et/ou le couvercle (7) peuvent comporter des motifs décoratifs.

Selon l'invention, l'intérieur du prisme triangulaire (2) est aménagé de manière à servir de logement à un bloc de connexions électriques qui y est monté coulissant verticalement de manière à pouvoir en être extrait pour modifications ou réparations.

Cet aménagement peut prendre différentes formes dont deux sont décrites ci-après à titre d'exemples :
En premier lieu, on a représenté aux figures 3, 4 et 5 une variante selon laquelle le bloc de connexion est constitué de deux ailes planes verticales 10, 10' recouvrant les parois fixes 5, 5' du prisme, et venant s'encastrer dans ce prisme par coulissement de ses rebords avant 11, 11' dans des glissières verticales 12, 12' pratiquées dans les rebords verticaux des faces 5, 5', en arrière des glissières 8, 8' servant à la mise en place de la façade 6, 7. Dans l'angle 13 formé par les ailes 10, 10' sont aménagées des prises 14, 14', 14''... adaptées aux matériels répartis sur le plateau 4, et alimentées par les conducteurs correspondants 15, provenant des prises situées à la base du prisme 1.

Dans ce cas, le bloc de connexion peut aisément être extrait en le soulevant par des rebords horizontaux 16, 16', accessibles quand la façade 6,7 est retirée.

En second lieu, dans la variante illustrée aux figures 6 et 7, le bloc de connexion 20, représenté extrait du prisme 2 sur la figure 7, a la forme d'une simple prise multiple ordinaire, également raccordée aux conducteurs d'alimentation 26. Il est monté également coulissant dans des glissières verticales 22, 22' pratiquées vers l'arrière de l'angle formé par les faces 5, 5' du prisme et il est équipé d'une poignée d'extraction 23.

A la différence de la variante des figures 3 - 5, où la longueur du bloc de connexion est limitée à la hauteur des prismes 2, le bloc des figures 6 - 7 peut prendre toute la hauteur de la colonne C, comme illustré en 21 à la figure 8, pour recevoir toute une série de conducteurs 22 alimentant par exemple des téléphones (représenté en 23, 23'), un ordinateur (en 24), une prise HT (en 25), des prises ordinaires (en 25', 25'') et analogues.

Bien entendu, l'invention n'est pas limitée à ces deux modes de réalisation, mais couvre au contraire toutes les variantes rentrant dans le cadre des revendications ci-après.

## Revendications

1. Systèmes de construction modulaire de meubles de bureaux, et plus spécialement, dans ces systèmes colonnes (c) destinées à former, sur une fraction inférieure de leur hauteur, un appui pour l'angle d'un plateau (4) remplissant la fonction plan de travail, et au-dessus de ce niveau d'appui, un accès à des conducteurs électriques d'alimentation des matériels disposés sur ce plateau (4), caractérisé en ce que, la face avant verticale (6), de préférence en association au couvercle horizontal du haut de la colonne (c), est montée coulissante sur les parois arrière (5,5') de la colonne (c) le long de glissières verticales (8,8') pratiquées sur les arêtes avant de ces parois (5,5'),tandis que l'ensemble desdits conducteurs est concentré sur un bloc de connexion unique constituant un tiroir coulissant verticalement dans l'angle arrière de la colonne (c) manière à pouvoir être extrait en vue de sa modification ou de sa réparation, en fonction du nombre et de la nature desdits conducteurs.

2. Systèmes selon la revendication 1, caractérisé en ce que ladite portion inférieure de la colonne consistant en un prisme à base carrée (1) et le reste de sa hauteur consistant en un prisme à base triangulaire (2), de façon connue en soi, ledit bloc de connexion coulisse verticalement dans des glissières pratiquées dans les deux faces arrière dudit prisme triangulaire (2).

3. Systèmes selon les revendications 1 et 2, caractérisé en ce que ledit bloc de connexion consiste en deux ailes planes verticales (10,10') recouvrant lesdites faces en coulissant dans des glissières pratiquées dans les rebords verticaux avant desdites faces en arrière des glissières destinées à la façade.

4. Systèmes selon la revendication 1, caractérisé en ce que ledit bloc de connexion a la forme d'une prise électrique multiple et coulisse dans des glissières verticales (22,22') pratiquées vers l'angle arrière formé par lesdites faces (5,5').

5. Systèmes selon les revendications 1 et 4, caractérisé en ce que le bloc de connexion a une longueur pouvant atteindre la hauteur totale de la colonne pour recevoir un grand nombre de connecteurs variés.

## Claims

1. Systems for the modular manufacture of office furniture, and more specially, in such systems, columns (C) intended to form, on a lower part of their height, a support for the corner of a panel (4) fulfilling the function of working surface, and, above this support level, access to electrical conductors supplying equipment disposed on this panel (4), characterised in that the vertical front face (6), preferably in association with the horizontal cover of the top of the column (C), is mounted so as to slide on the rear walls (5, 5') of the column (C) along vertical runners (8, 8') formed on the front edges of these walls (5, 5,), whilst all the said conductors are concentrated on a single connection block constituting a drawer sliding vertically in the rear corner of the column (C) so as to be able to be extracted for the purpose of modifying or repairing it, in accordance with the number and nature of the said conductors.

2. Systems according to Claim 1, characterised in that the said lower portion of the column consisting of a prism with a square base (1) and the remainder of its height consisting of a prism with a triangular base (2), in a manner known per se, the said connection block slides vertically in runners formed in the two rear faces of the said triangular prism (2).

3. Systems according to Claims 1 and 2, characterised in that the said connection block consists of two vertical plane wings (10, 10') overlapping the said faces, sliding in runners formed in the front vertical edges of the said faces behind the runners intended for the front face.

4. Systems according to Claim 1, characterised in that the said connection block is in the form of a multiple electrical socket and slides in vertical runners (22, 22') formed towards the rear corner formed by the said faces (5, 5').

5. Systems according to Claims 1 and 4, characterised in that the connection block has a length which may be as much as the total height of the column in order to receive a large number of varied connectors.

## Patentansprüche

1. Büromöbelsysteme in Modularbauweise, insbesondere Systeme mit Säulen (c), die dafür bestimmt sind, auf einem Abschnitt unterhalb ihrer Höhe, eine Stütze für den Eckbereich einer Platte (4), der die Funktion einer Arbeitsebene zukommt, und oberhalb dieses Stützniveaus einen Zugang zu elektrischen Leitungen zur Versorgung von auf der Platte (4) angeordneten Elementen zu bilden,
**dadurch gekennzeichnet,**
daß die vordere vertikale, vorzugsweise mit dem horizontalen Deckel verbundene Fläche (6) im oberen Bereich der Säule (c) gleitend auf hinteren Wänden (5, 5') der Säule (c) entlang von vertikalen Laufschienen (8, 8') montiert ist, die auf den Vorderkanten dieser Wände (5, 5') ausgebildet sind, wohingegen die Anordnung der Leitungen auf einem einzelnen Anschlußblock konzentriert ist, der eine in vertikaler Richtung gleitende Schiebereinheit in dem hinteren Eckbereich der Säule (c) bildet, derart, daß er sich im Hinblick auf eine Veränderung oder eine Reparatur in Abhängigkeit von der Anzahl und der Art der Leitungen herausnehmen läßt.

2. Systeme nach Anspruch 1,
**dadurch gekennzeichnet,**
daß der untere Abschnitt der Säule eine prismatische Form mit quadratischer Grundfläche (1) aufweist und der Rest ihrer Höhe in der Form eines Prismas mit dreieckförmiger Grundfläche (2) ausgebildet ist, derart, daß der Anschlußblock in an sich bekannter Weise in vertikaler Richtung in Laufschienen gleitet, die in den zwei hinteren Wänden des dreieckförmigen Prismas (2) vorgesehen sind.

3. Systeme nach den Ansprüchen 1 und 2,
**dadurch gekennzeichnet,**
daß der Anschlußblock aus zwei vertikalen, ebenen Flügeln (10, 10') gebildet ist, die die besagten Wände überdecken, indem sie in Laufschienen gleiten, welche in den vertikalen vorderen Randabschnitten der besagten Wände, hinter den zu der Sichtseite gehörenden Laufschienen ausgebildet sind.

4. Systeme nach Anspruch 1,
**dadurch gekennzeichnet,**
daß der Anschlußblock in Form einer Mehrfachsteckdose ausgebildet ist und in vertikalen Laufschienen (22, 22') gleitet, die gegen den hinteren, von den besagten Wänden (5, 5') gebildeten Eckbereich hin ausgebildet sind.

5. Systeme nach den Ansprüchen 1 und 4,
**dadurch gekennzeichnet,**
daß der Anschlußblock eine Längserstreckung aufweist, welche die gesamte Höhe der Säule erreichen kann, um eine große Anzahl von verschiedenen Leitungen zu empfangen.
